# EUROPÄISCHE PATENTSCHRIFT

(11) **EP 3 670 920 B1**
(45) Veröffentlichungstag und Bekanntmachung des Hinweises auf die Patenterteilung: **14.09.2022**
(21) Anmeldenummer: 19000562.9
(22) Anmeldetag: 16.12.2019
(51) Int. Cl.: F04D 7/04

(54) **ANSAUGVORRICHTUNG FÜR EINE ABWASSER-TAUCHPUMPE**
SUCTION DEVICE FOR A SUBMERSIBLE WASTE WATER PUMP
DISPOSITIF D'ASPIRATION POUR UNE POMPE IMMERGÉE À EAUX USÉES

(30) Priorität: 19.12.2018 DE 102018009873
(43) Veröffentlichungstag der Anmeldung: 24.06.2020
(73) Patentinhaber: Zehnder Pumpen GmbH, 08344 Grünhain-Beierfeld (DE)
(72) Erfinder: Haustein, Dennis, 09477 Jöhstadt/OT Steinbach (DE); Herold, Hans-Jörg, 08058 Zwickau (DE)
(74) Vertreter: Auerbach, Bettina

(56) Entgegenhaltungen:
- EP-A1- 3 309 401
- GB-A- 584 395
- US-A- 5 460 482

## Beschreibung

Die Erfindung geht von einem Schneidwerk für eine Abwasserpumpe aus, wobei die Dickstoff- und Faseranteile der Abwässer vor der Ableitung und weiteren Förderung über pumpeninterne Saugkanäle in einer pumpenzugehörigen Funktionskomponente eine gleiche und kleinstückige Zerkleinerung erfahren, so dass Verwirbelungen und Verstopfungen vermieden werden.

Der Stand der Technik bei der Anordnung und Ausbildung von Zerkleinerungsvorrichtungen für Dickstoff- und Faseranteile in den saugend abzupumpenden Abwässern ist mit den nachstehend benannten Erfindungsanmeldungen beispielhaft für weitere Veröffentlichungen darstellbar.

So ist Inhalt von
- DE G 692 13 57.6 und von
- US 3128 051
eine Abwasserpumpe mit einem ringförmigen rotierenden Kanalrad, an dessen Innenwand radial nach innen gerichtete nockenartige und hakenförmige Zerkleinerungselemente angeordnet sind und als Reißzähne wirken, um verfestigte Dickstoffanteile und Langfaser-Bestandteile aus den sich bildenden Stopfen aus- und abzureißen. Diese Art der Zerkleinerung ist aber nur am Außenumfang der sich bildenden Stopfen wirksam.

Die radial nach außen- und nach innengerichtet angeordneten Zerkleinerungselemente als Schneidzähne an einem Schneidring auszubilden, sind Gegenstand von
- EP 3027 909, wobei die Schneidzähne eine Spitzzahnausbildung haben, sowie von
- DD 283 448 A5,
- DD 230 794 A1 und
- DE 25 53 823 C3,
mit Gerad-Schneidzahnausbildungen an rotierend beweglichen Zerstückelungsscheiben und Schneidringen.

Die Zerkleinerung von Dickstoffanteilen und Langfaser-Bestandteilen aus und an den sich bildenden Stopfen in den Abwässern ist aber auch hier nur an deren Außenumfang und nicht an deren verfestigten Kernteilen wirksam.

Diesen Nachteil versucht die in
- DD 99973
beschriebene und als Einrichtung mit Förderwirkung für die Zerkleinerung von Fremdbeimengungen in fließfähigen Stoffen bezeichnete Pumpe für die Gülle- und Abwasserwirtschaft zu überwinden. Zusätzlich zu dem Zerkleinerungswerkzeug mit durch Längsrillen in der Kanalwandung des Durchflussgehäuses unterbrochen ausgebildeten gezahnten Schnittflächen und den verzahnten Innenflächen eines als Schlitzkorb bezeichneten Schneidenträgers sind Wurfschaufeln vorgesehen, um ungewollte Verfestigungen der Dickstoff- und Faseranteile in den Abwässern durch umschaufelnde Stoffbewegungen wenigstens teilweise auszuschließen.

In der US 5 460 482 A wird unter anderem eine Ausführungsform einer mehrstufigen Kreiselpumpe beschrieben. In einer besonderen Ausführungsform weist die Pumpe ein internes Laufrad auf, welches durch eine Antriebswelle gedreht wird. Die Antriebswelle ist dabei in Lagern an der geschlossenen Seite des Pumpengehäuses gelagert. Das Pumpengehäuse ist durch eine Ansaugplatte mit einer zentralen Einlassöffnung, welche eine umlaufende Umlaufkante aufweist, verschlossen. Die Umlaufkante hilft festes und fadenförmiges Eintrittsmaterial auf- und einzufangen, um von den Laufradschaufeln des Laufrades geschnitten und gehackt zu werden. Das laufrad ist dabei halboffen gestaltet und weist eine weitere Abdeckplatte auf, so dass innerhalb des Pumpenbehälters die Zerhackwirkung nur an der Außenkante der Schaufeln neben der Ansaugplatte erreicht wird. Diese Wirkung ist auch der Nachteil dieser Lösung. Das Innere des Pumpenbehälters bietet zu iel Platz für das feste und vor allem fadenförmige Material, was zu einer Verstopfung innerhalb des Pumpengehäuse führt und so die Einsatzbereitschaft der Pumpe nicht durchgängig gewährt werden kann.

Aufgabe der Erfindung ist es, die bekannten Mängel des Standes der Technik zu überwinden.

Die Problemstellung gegenüber den benannten Ausbildungen von Schneidwerken für Abwasserpumpen des Standes der Technik ist, den mit Dickstoff- und Faserstoffanteilen durchsetzten Medienstrom an Abwässern so zu behandeln, dass Verwirbelungen und Verstopfungen sowie ungewollten Verfestigungen und Stopfenbildungen von Teilvolumenströmen innerhalb des Pumpengehäuses und im Schneidwerk sicher vermieden werden. Dazu soll die technische Gestaltung der Schneidplatte so optimiert werden und ein vollständiges Zerkleinern und Zerschneiden mit einem pumpenintegrierten Schneidwerk durchführbar sein, so dass die Pumpe mit dem erfindungsgemäßen Schneidwerk in ein Leitungssystem integriert werden kann..

Die benannten Problemstellungen des Standes der Technik bei der Ausbildung von Abwasserpumpen, insbesondere von Abwasserpumpen mit Zerkleinerungs- und Reißelementen für Dickstoff- und Faseranteile in den Abwässern, werden durch die Merkmale des Patentanspruches 1 gelöst.

Die Zerteilung und Zerkleinerung der Dickstoff- und Faseranteile erfolgt mit einem anwendungsspezifisch ausgebildeten Schneidwerk. Das Schneidwerk ist der Abwasser-Tauchpumpe vorgeschaltet und besteht aus einem Schneidrotor und aus einer Schneidplatte. Der Schneidrotor ist mit einer plan und umlaufend von einer Schneidrotor-Antriebswelle mit der Drehbewegung des Pumpenantriebes betätigten Schneidmesser-Anordnung bestückt. Die Schneidplatte ist ausgeführt als eine Abdeckplatte für einen Saugflansch und als eine Trägerplatte für die den Schneidmessern am Schneidrotor entgegen gerichteten Schneidmesser, die einseitig und keilartig in schräggestellten langlochförmigen Schneid- und Durchlassöffnungen angeordnet sind. Diese Schneid- und Durchlassöffnungen sind in einer radialen und sternartigen Anordnung zueinander auch als Ansaug- und Eintrittsstellen für das Fluidmedium in einen Saugflansch und in das Pumpengehäuse hineinführend und ableitend ausgebildet. Der Saugflansch ist zwischen dem Schneidwerk und dem Pumpengehäuse mittels Befestigungselementen so fixiert angeordnet, dass das von der Ansaugseite über einen Gesamt-Saugkanal in Fluidströmungsrichtung angesaugte Fluidmedium auf die an der Schneidplatte vorhandenen Schneid- und Durchlassöffnungen trifft und, in mindestens sechs parallele Saugkanal-Bohrungen aufgeteilt, als Teilvolumen-Mengen getrennt in diesen gefördert wird.

Erfindungsgemäß fließt das Fluidmedium aus den Schneid- und Durchlassöffnungen direkt in die Saugkanal-Bohrungen des Saugflansches.

Das Querschnitts- und Mengenvolumen aller Saugkanal-Bohrungen im Saugflansch ist dabei kleiner als das Querschnitts- und Mengenvolumen eines Gesamt-Saugkanales an der Ansaugseite des Pumpengehäuses dimensioniert. Dadurch wird die Fließgeschwindigkeit bei gleicher Saugleistung der Pumpe gesteigert was wiederum zur Verbesserung der Schneidqualität führt und ein Zusetzen des Schneidspaltes weitestgehend ausgeschlossen wird.

Ergänzende Merkmale sind in den Patentansprüchen 2 und 3 benannt. Sie betreffen die Positionier- und Justierbarkeit der Schneidspalte des Schneidwerkes zwischen den Schneidmesser-Stellungen und die Anordnung von Medium-Ableitnuten.

Die Erfindung ist vereinfacht in einem Ausführungsbeispiel in den Figuren dargestellt und im folgenden Beschreibungsteil weitergehend erläutert.

Es zeigen
- Fig. 1:: eine gemeinsame Mittenschnitt-Darstellung von Schneidwerk und Saugflansch
- Fig. 2:: eine Sicht von der Ansaugseite auf das Schneidwerk
- Fig. 3:: eine Vorderansicht einer Abwasser-Tauchpumpe mit Schnittdarstellung der Ansaugseite

Als funktionssichernde Komponente für die Zerteilung und Zerkleinerung der Dickstoff-und Faseranteile des mit der Abwasser-Tauchpumpe förderfähig abzupumpenden bzw. abzusaugenden Abwassers sind in den Fig. 1 und 2 das aus dem Schneidrotor 2 und aus der am Saugflansch 9 befestigten Schneidplatte 5 bestehende Schneidwerk 1 dargestellt. Der Schneidrotor 2 ist mit den plan und umlaufend von der Schneidrotor-Antriebswelle 4 mit der Drehbewegung des Pumpenantriebes 15 betätigten Schneidmessern 3 bestückt. Der Schneidrotor 2 hat beispielhaft eine sternartige Ausbildung, wobei drei Zacken sowohl die Stellelemente für die Positionierung wie auch die Halteelemente für die Ein- und Nachstellung der drei plan, entlang der Schneidplatten-Oberfläche mit einem Schneidspalt bewegten Schneidmesser 3 sind. Die lagegenaue Verbindung von Schneidrotor 2, Schneidplatte 3 und Saugflansch 9 insbesondere zur vom Pumpenantrieb bewegten Schneidrotor-Antriebswelle 4 ist mittels austauschbarer Passscheiben-Elemente 11 und ringartiger Gleitlager-Elemente 44 12, welche mit einem Bund ausgebildet sind, positionier- und justierbar und mittels Befestigungselementen 18 fixierbar. Durch die Bundausbildung an den Gleitlagern 12 erfolgt vorteilhafter Weise die Nachjustierung mittels wiederholbarer Anordnung der austauschbaren Passscheibenelemente 11. Dadurch wird der feste Sitz der Antriebswelle 4 und demzufolge die sichere definierte Einstellung des Schneidspaltes sicher gestellt. Die Schneidplatte 5 ist auch die Abdeckplatte für den Saugflansch 9 und die Trägerplatte für die den Schneidmessern 3 am Schneidrotor 2 entgegen gerichteten Schneidmesser 7, die einseitig und keilartig in den schräggestellten, langlochförmigen Schneid- und Durchlassöffnungen 6 angeordnet sind. Diese hier acht Schneid- und Durchlassöffnungen 6 sind in einer radialen und sternartigen Anordnung zueinander auch als die Ansaug- und Eintrittsstellen für das Fluidmedium in den Fluidströmungsrichtungen 17 in den Saugflansch 9 und in das Pumpengehäuse 13 hineinführend und ableitend ausgebildet.

Dies erfolgt über die acht parallelen Saugkanal-Bohrungen 10 im Saugflansch 9 als getrennte Teilvolumen-Mengen.

Das Querschnitts- und Mengenvolumen der acht Saugkanal-Bohrungen 10 im Saugflansch 9 ist dabei kleiner dimensioniert als das vom Gesamt-Saugkanal 16 in Fig. 3 an der Ansaugseite 14 des Pumpengehäuses 13 dargestellte Mengen- und Querschnittsvolumen. Der Pumpenantrieb 15 der Abwasser-Tauchpumpe entwickelt dazu die entsprechend groß dimensionierte Saugkraft in den Saugkanal-Bohrungen 10. Die Funktionsfähigkeit ist auch durch die feste Verbindung des Saugflansches 9 mit dem Pumpengehäuse 13 durch die Befestigungselemente 18 gewährleistet.

Mit den in Fig. 2 auf der Schneidplatte 5 spiralförmig nach außen gerichtet verlaufenden und den zwischen den Schneid- und Durchlassöffnungen 6 ohne deren Kontaktierung angeordneten Medium-Ableitnuten 8 erfolgt eine entmischte Ableitung des Abwassers von den bereits über die Schneid- und Durchlassöffnungen abgeleiteten Dickstoff- und Faseranteilen.

**Bezugszeichenliste**

| | | |
|---|---|---|
| 1 | Schneidwerk | |
| 2 | Schneidrotor | von 1 |
| 3 | Schneidmesser | an 2 |
| 4 | Schneidrotor-Antriebswelle | |
| 5 | Schneidplatte | von 1 |
| 6 | Schneid- und Durchlassöffnungen | in 5 |
| 7 | Schneidmesser | an 6 |
| 8 | Medium-Ableitnuten | an 5 |
| 9 | Saugflansch | |
| 10 | Saugkanal-Bohrungen | in 9 |
| 11 | (austauschbare) Passscheiben-Elemente | |
| 12 | (ringartige) Gleitlager-Elemente mit Bund | |
| 13 | Pumpengehäuse | |
| 14 | Ansaugseite | an 13 |
| 15 | Pumpenantrieb | |
| 16 | Gesamt-Saugkanal | |
| 17 | Fluidströmungsrichtung(en) | |
| 18 | Befestigungselemente | für 9, an 13 |

## Patentansprüche

1. Ansaugvorrichtung für eine Abwasser-Tauchpumpe für eine Ableitung von mit Dickstoff-und Faseranteilen durchsetzten Abwässern aus Entstehungs- und Sammelbehältern über einen Gesamt-Saugkanal (16), wobei die Dickstoff- und Faseranteile nach ihrer Zerteilung und Zerkleinerung mittels eines Schneidwerkes (1) in kleinräumige Volumenanteile gemeinsam mit den Abwässern in hebenden Fluidströmungsrichtungen (17), durch Saugkanal-Bohrungen (10) hindurch, vom Pumpenantrieb (15) angesaugt, aus dem Pumpengehäuse (13) ableitbar sind, wobei die Ansaugvorrichtung aus dem Gesamt-Saugkanal (16), dem Schneidwerk (1) und einem die Saugkanal-Bohrungen (10) aufweisenden Saugflansch (9) besteht, wobei das Schneidwerk (1) aus
• einem Schneidrotor (2), der mit plan und umlaufend von einer Schneidrotor-Antriebswelle (4) mit der Drehbewegung des Pumpenantriebes (15) betätigten Schneidmessern (3) bestückt ist, und aus
• einer Schneidplatte (5), die als Trägerplatte für, den Schneidmessern (3) am Schneidrotor (2) entgegen gerichtete Schneidmesser (7), die einseitig und keilartig in schräggestellten langlochförmigen Schneid- und Durchlassöffnungen (6) angeordnet sind, dient, wobei die Schneid- und Durchlassöffnungen (6) in einer radialen und sternartigen Anordnung zueinander ausgebildet sind,
besteht,
wobei das von einer Ansaugseite (14) über den Gesamt-Saugkanal (16) in Fluidströmungsrichtung (17) angesaugte Fluidmedium auf die an der Schneidplatte (5) vorhandenen Schneid- und Durchlassöffnungen (6) trifft, wobei zwischen dem Schneidwerk (1) und dem Pumpengehäuse (13) der Saugflansch (9) mittels Befestigungselementen (18) so fixiert angeordnet ist, dass die Schneidplatte (5) als Abdeckplatte für den Saugflansch (9) dient, dass die Schneid- und Durchlassöffnungen (6) als Ansaug- und Eintrittsstellen für das Fluidmedium im Saugflansch (9) und in das Pumpengehäuse (18) ausgebildet sind, dass das Fluidmedium direkt aus den Schneid- und Durchlassöffnungen (6) in die Saugkanal-Bohrungen (10) des Saugflansches (9) fließt, und dass das Fluidmedium in mindestens sechs parallele Saugkanal-Bohrungen (10) aufgeteilt, als Teilvolumen-Mengen getrennt in diesen gefördert wird, und wobei das Querschnitts- und Mengenvolumen aller Saugkanal-Bohrungen (10) im Saugflansch (9) zur Steigerung der Fließgeschwindigkeit und damit zur Verbesserung der Schnittqualität kleiner als das Querschnitts- und Mengenvolumen des Gesamt-Saugkanales (16) an der Ansaugseite (14) des Pumpengehäuses (13) dimensioniert ist.

2. Ansaugvorrichtung für eine Abwasser-Tauchpumpe nach Patentanspruch 1, **dadurch gekennzeichnet, dass** die Schneidspalte zwischen den Schneidmessern (3 und 7) und die Stellungen der Schneid- und Durchlassöffnungen (6) sowie Schneidmesser (7) in einer Schneidplatte (5) und die Stellungen der Saugkanal-Bohrungen (10) im Saugflansch (9) mittels austauschbarer Passscheiben-Elemente (11) und ringartiger mit Bund ausgestatteter Gleitlager-Elemente (12) an der Schneidrotor-Antriebswelle (4) positionier- und justierbar angeordnet sind.

3. Ansaugvorrichtung für eine Abwasser-Tauchpumpe nach Patentanspruch 1 und 2, **dadurch gekennzeichnet, dass** stirnseitig auf einer Schneidplatte (5) spiralförmig nach außen gerichtet verlaufende Medium-Ableitnuten (8) zwischen den Schneid- und Durchlassöffnungen (6) ohne diese zu kontaktieren, angeordnet sind.

## Claims

1. Suction device for a submersible wastewater pump for draining wastewater permeated with thick matter portions and fiber portions from origin and collection tanks via an entire suction channel (16), wherein the thick matter portions and fiber portions, after being broken up and comminuted by means of a cutting unit (1) into small-scale volume fractions can, together with the wastewater, be discharged from the pump housing (13) in lifting fluid flow directions (17), through suction channel bores (10) and sucked in by the pump drive (15), wherein the suction device consists of the entire suction channel (16), the cutting unit (1) and a suction flange (9) having the suction channel bores (10), wherein the cutting unit (1) consists of
• a cutting rotor (2), which is fitted with cutting blades (3) that are actuated planarly and circumferentially by a cutting rotor drive shaft (4) with the rotational movement of the pump drive (15), and
• a cutting plate (5) which is used as a carrier plate for cutting blades (7) which are directed in the opposite direction to the cutting blades (3) on the cutting rotor (2) and which are arranged on one side and in a wedge-like manner in oblique slot-shaped cutting and passage openings (6), wherein the cutting and passage openings (6) are formed in a radial and star-like arrangement to one another,
wherein the fluid medium sucked in from a suction side (14) via the entire suction channel (16) in the fluid flow direction (17) meets the cutting and passage openings (6) on the cutting plate (5), wherein the suction flange (9) is fixedly arranged between the cutting unit (1) and the pump housing (13) by means of fastening elements (18) in such a way that the cutting plate (5) is used as a cover plate for the suction flange (9), that the cutting and passage openings (6) are designed as suction and entry points for the fluid medium in the suction flange (9) and in the pump housing (18), that the fluid medium flows directly out of the cutting and passage openings (6) into the suction channel bores (10) of the suction flange (9), and that the fluid medium, divided into at least six parallel suction channel bores (10), is conveyed therein as separate partial volume quantities, and wherein
the cross-sectional volume and quantity volume of all suction channel bores (10) in the suction flange (9) is dimensioned smaller than the cross-sectional volume and quantity volume of the entire suction channel (16) on the suction side (14) of the pump housing (13) in order to increase the flow rate and thus improve the cutting quality.

2. Suction device for a submersible wastewater pump according to claim 1, **characterized in that** the cutting gaps between the cutting blades (3 and 7) and the positions of the cutting and passage openings (6) and cutting blades (7) in a cutting plate (5) and the positions of the suction channel bores (10) in the suction flange (9) can be positioned and adjusted on the cutting rotor drive shaft (4) by means of exchangeable shim elements (11) and ring-like sliding bearing elements (12) equipped with a collar.

3. Suction device for a submersible wastewater pump according to claims 1 and 2, **characterized in that** medium discharge grooves (8) which extend on the end face of a cutting plate (5) directed spirally outward are arranged between the cutting and passage openings (6) without contacting them.

## Revendications

1. Dispositif d'aspiration pour une pompe immergée à eaux usées pour une évacuation des eaux usées mélangées à des fractions de matières épaisses et de fibres provenant des réservoirs de production et de collecte à l'aide d'un ensemble de canal d'aspiration (16), dans lequel les fractions de matières épaisses et de fibres, après avoir été fragmentées et broyées au moyen d'un mécanisme de coupe (1) en des fractions volumiques de petite taille, peuvent être évacuées d'u carter de pompe (13) conjointement avec les eaux usées dans des directions d'écoulement de fluide (17) montantes, à travers des alésages du canal d'aspiration (10), aspirées par l'entraînement de pompe (15), dans lequel le dispositif d'aspiration est constitué de l'ensemble du canal d'aspiration (16), du mécanisme de coupe (1) et d'une bride d'aspiration (9) comportant les alésages du canal d'aspiration (10), dans lequel le mécanisme de coupe (1) est constitué
• d'un rotor de coupe (2), lequel est équipé de lames de coupe (3) actionnées dans le plan et circonférentiellement par un arbre d'entraînement du rotor de coupe (4) au moyen du mouvement de rotation de l'entraînement de pompe (15), et
• d'une plaque de coupe (5), laquelle sert de plaque de support pour les lames de coupe (7), lesquelles sont dirigées dans la direction opposée aux lames de coupe (3) sur le rotor de coupe (2) et lesquelles sont disposées d'un côté et en forme de biseau dans des ouvertures de coupe et de passage (6) obliques en forme de trou oblong, dans lequel les ouvertures de coupe et de passage (6) sont formées dans un agencement radial et en étoile les unes par rapport
aux autres,
dans lequel le milieu fluide aspiré depuis un côté d'aspiration (14) à l'aide de l'ensemble de canal d'aspiration (16) dans la direction d'écoulement de fluide (17) rencontre les ouvertures de coupe et de passage (6) présentes sur la plaque de coupe (5), dans lequel la bride d'aspiration (9) est fixée entre le mécanisme de coupe (1) et le carter de pompe (13) au moyen des éléments de fixation (18) de telle sorte que la plaque de coupe (5) serve de plaque de couverture pour la bride d'aspiration (9), que les ouvertures de coupe et de passage (6) sont conçues sous la forme de points d'aspiration et d'entrée pour le milieu fluide dans la bride d'aspiration (9) et dans le carter de pompe (18), que le milieu fluide s'écoule directement des ouvertures de coupe et de passage (6) dans les alésages du canal d'aspiration (10) de la bride d'aspiration (9) et que le milieu fluide est transporté divisé dans au moins six alésages du canal d'aspiration (10) parallèles, sous la forme de volumes partiels séparés, et dans lequel
le volume de la section transversale et le volume de tous les alésages du canal d'aspiration (10) dans la bride d'aspiration (9) sont dimensionnés, pour augmenter le débit et ainsi améliorer la qualité de la coupe, inférieurs au volume de la section transversale et au volume de l'ensemble du canal d'aspiration (16) du côté d'aspiration (14) du carter de pompe (13).

2. Dispositif d'aspiration pour une pompe immergée à eaux usées selon la revendication 1, **caractérisé en ce que** les intervalles de coupe entre les lames de coupe (3 et 7) et les positions des ouvertures de coupe et de passage (6), ainsi qu'entre les lames de coupe (7) dans la plaque de coupe (5) et les positions des alésages du canal d'aspiration (10) dans la bride d'aspiration (9) sont agencés de manière à pouvoir être positionnés et ajustés, au moyen des éléments de calage interchangeables (11) et des éléments de palier lisse (12) annulaires dotés d'une collerette, sur l'arbre d'entraînement du rotor de coupe (4).

3. Dispositif d'aspiration pour une pompe immergée à eaux usées selon les revendications 1 et 2, **caractérisé en ce que** des rainures d'évacuation de milieu (8), s'étendant en spirale vers l'extérieur, sont disposées sur le côté frontal d'une plaque de coupe (5) entre les ouvertures de coupe et de passage (6) sans entrer en contact avec celles-ci.
